# FASCICULE DE BREVET EUROPEEN

(11) **EP 1 415 928 B1**
(45) Date de publication et mention de la délivrance du brevet: **24.05.2006**
(21) Numéro de dépôt: 03292314.6
(22) Date de dépôt: 19.09.2003
(51) Int. Cl.: B65D 23/08

(54) **Flacon pour un fluide**
Flasche für Flüssigkeiten
Bottle for fluid

(30) Priorité: 29.10.2002 FR 0213553
(43) Date de publication de la demande: 06.05.2004
(73) Titulaire: QUALIPAC, 92200 Neuilly-Sur-Seine (FR)
(72) Inventeur: Delmon, Marc, 15130 Le Bex d'Ytrac (FR)
(74) Mandataire: Arnaud, Jean

(56) Documents cités:
- DE-B- 1 227 198
- FR-A- 1 340 337
- GB-A- 2 152 468

## Description

L'invention concerne un ensemble destiné à contenir un fluide, en particulier un fluide cosmétique.

On connaît de manière usuelle des ensembles comprenant :
- un flacon s'étendant suivant une direction d'allongement et présentant un col par lequel le fluide est destiné à s'écouler,
- une base essentiellement tubulaire, s'étendant suivant ladite direction d'allongement, recouvrant l'essentiel du flacon, et présentant un fond au contact duquel le flacon vient reposer
- des moyens de retenue pour maintenir le flacon dans la base.

Un tel ensemble est décrit dans le document GB-A-2 152 468.

Ainsi, la base permet d'enjoliver le flacon. Toutefois, pour réduire les coûts de fabrication, il est courant d'utiliser des flacons (voir des bases) présentant des tolérances dimensionnelles de l'ordre de 5%. Il est alors bien difficile de maintenir le flacon dans la base de manière satisfaisante (en particulier éviter tout déplacement relatif inopiné) tout en assurant un assemblage précis des éléments visibles de l'ensemble afin d'obtenir d'excellentes qualités esthétiques.

Pour résoudre ce problème, l'invention propose que les moyens de retenue comprennent :
- une bague venant en appui sur le flacon, autour du col,
- un élément tubulaire s'étendant suivant la direction d'allongement, ledit élément tubulaire intégrant des moyens élastiques disposés entre une première partie et une deuxième partie de l'élément tubulaire pour faire varier la distance entre ladite première partie et ladite deuxième partie de l'élément tubulaire, ledit élément tubulaire étant lié à ladite base par l'intermédiaire de sa deuxième partie, et
- des moyens d'accrochage pour fixer la bague à la première partie de l'élément tubulaire.

Ainsi, les moyens élastiques permettent d'absorber les variations dimensionnelles du flacon et/ou de la base, de sorte que le flacon repose toujours de la même manière dans la base (dans la même position relative suivant la direction d'allongement) et qu'il n'existe pas de jeu entre la bague et le flacon.

Afin de faciliter la fixation de la bague sur la première partie de l'élément tubulaire, selon une caractéristique avantageuse de l'invention, la bague se fixe sur la première partie de l'élément tubulaire par l'intermédiaire de moyens d'accrochage à baïonnette.

Ainsi, après engagement de la bague autour du col du flacon, il suffit de tourner la bague pour fixer le flacon.

Afin d'obtenir une liaison simple, robuste et peu onéreuse entre l'élément tubulaire (en particulier sa deuxième partie) et la base, avantageusement l'ensemble comprend des moyens d'encliquetage et la deuxième partie de l'élément tubulaire est étroitement interposé entre la base et le flacon perpendiculairement à ladite direction d'allongement.

Ainsi, du fait de l'encliquetage, la liaison entre l'élément tubulaire et la base est obtenue automatiquement lors de l'insertion de l'élément tubulaire dans la base et sa libération n'est plus possible une fois le flacon inséré dans l'élément tubulaire.

De manière alternative, ledit élément tubulaire pourra être intégré à la base, autrement dit obtenu de matière avec la base pour former un ensemble monobloc.

Le nombre de pièces et donc le nombre d'assemblage est ainsi réduit.

En outre, l'invention propose que les moyens élastiques soient constitués par :
- une succession d'anneaux perpendiculaires à la direction d'allongement, et
- une succession de ponts reliant deux anneaux successifs, disposés de telle sorte que radialement à la direction d'allongement deux ponts successifs présentent un décalage angulaire.

De tels moyens élastiques sont particulièrement adaptés lorsque l'on souhaite un déplacement relatif entre la première et la deuxième partie de l'élément tubulaire essentiellement par translation suivant la direction d'allongement.

L'invention va apparaître encore plus clairement dans la description qui va suivre, faite en référence aux dessins annexés dans lesquels :
- la figure 1 est une vue en coupe médiane, d'un ensemble conforme à l'invention
- la figure 2 est une vue conformément à la figure 1 de l'ensemble avant assemblage final,
- la figure 3 est une vue en perspective éclatée de l'ensemble sans le flacon,
- la figure 4 est une vue conformément à la figure 1 d'une variante de réalisation.

Les figures 1 à 3 illustrent un ensemble 1 comprenant essentiellement un flacon 2, une base 4 formant enjoliveur, une bague de maintien 16 et un élément tubulaire 8, s'étendant tous sensiblement suivant une direction d'allongement 6.

Le flacon 2 est muni d'un col 30 à travers lequel le fluide renfermé par le flacon est destiné à se déverser.

La base 4 recouvre l'essentiel du flacon 2. Elle est principalement tubulaire et munie d'un fond 5 sur lequel vient reposer le fond 3 du flacon 2.

L'élément tubulaire 8 comprend une première partie 12 et une deuxième partie 14 reliées par un ressort de traction 10. Il est étroitement inséré à l'intérieur de la base 4 et sa deuxième partie 14 présente extérieurement un épaulement chanfreiné 22 coopérant avec une rainure 24 de forme complémentaire ménagée dans la base 4. La partie chanfreinée 22a de l'épaulement facilite l'insertion de l'épaulement 22 dans la rainure 24 par déformation élastique de l'élément tubulaire 8.

Une fois l'épaulement 22 inséré dans la rainure 24, le flacon 2 est étroitement inséré à l'intérieur de l'élément tubulaire 8 et l'élément tubulaire ne peut plus être retiré de la base 4.

Afin de maintenir le flacon 2 dans la base 4, la bague 16 est enfilée autour du col 30, puis amenée en appui sur le flacon 2. La bague 16 est munie de tétons 18 qui viennent s'insérer dans une rainure 20 ménagée à l'extrémité libre de la surface extérieure de la première partie 12. Les tétons 18 coopèrent avec la rainure 20 pour former des moyens d'accrochage à baïonnette, de sorte qu'en faisant tourner la bague 16, on étire le ressort 10 puis on active les moyens d'accrochage. Les tétons 18 se trouvent alors maintenus dans la rainure 20.

Ainsi, après avoir relaché la bague 16, ladite bague vient appuyer sur le flacon 2 autour du col 30 sous l'action du ressort 10, et par conséquent maintient le fond 3 du flacon 2 en appui sous pression contre le fond 5 de la base 4.

L'étirement du ressort 10 varie en fonction de la longueur du flacon 2 selon la direction d'allongement 6.

Ledit ressort 10 est constitué d'une succession d'anneaux 26 et d'espaces 27 superposés suivant la direction d'allongement 6. Les anneaux 26 successifs sont reliés par des ponts 28 s'étendant dans les espaces 27 parallèlement à la direction d'allongement 6. Les ponts 28 s'étendant dans deux espaces 27 consécutifs sont décalés angulairement d'un angle non nul α, radialement à la direction d'allongement, de sorte que l'étirement du ressort 10 est principalement obtenu par déformation des anneaux 26.

La figure 4 illustre une variante de réalisation. Les repères correspondant à ceux des figures 1 à 3 ont été augmentés de 100.

L'ensemble 101 se distingue essentiellement de l'ensemble 1 en ce que la l'élément tubulaire 108 est intégré à la base 104, la deuxième partie 114 et la base 104 ayant fusionné. Ainsi, le ressort 110 est interposé entre la première partie 112 et la base 104. Le ressort 110, la première partie 112 et la base 104 forment donc un ensemble monobloc obtenu de matière.

La forme de la bague 116 a été légèrement modifiée en conséquence.

Compte tenu des caractéristiques mécaniques que doit présenter le ressort 10,110, l'élément tubulaire 8, 108 sera avantageusement réalisé en polyoxyméthylène, polyacétal ou poyformaldéhyde (POM).

## Revendications

1. Ensemble (1, 101) destiné à contenir un fluide, en particulier un fluide cosmétique, comprenant :
- un flacon (2) s'étendant suivant une direction d'allongement (6) et présentant un col (30) par lequel le fluide est destiné à s'écouler,
- une base (4,104) essentiellement tubulaire, s'étendant suivant ladite direction d'allongement, recouvrant l'essentiel du flacon, et présentant un fond (5) au contact duquel le flacon vient reposer,
- des moyens de retenue pour maintenir le flacon dans la base, **caractérisé en ce que** les moyens de retenue comprennent :
- une bague (16,116) venant en appui sur le flacon, autour du col,
- un élément tubulaire (8, 108) s'étendant suivant la direction d'allongement (6), ledit élément tubulaire intégrant des moyens élastiques (10,110) disposés entre une première partie (12,112) et une deuxième partie (14,114) de l'élément tubulaire pour faire varier la distance entre ladite première partie (12,112) et ladite deuxième partie (14,114) de l'élément tubulaire, ledit élément tubulaire (8, 108) étant lié à ladite base (4, 104) par l'intermédiaire de sa deuxième partie (14,114),
- des moyens d'accrochage (18,20) pour fixer la bague (16,116) à la première partie (12,112) de l'élément tubulaire.

2. Ensemble selon la revendication 1, **caractérisé en ce que** la bague (16,116) se fixe sur la première partie (12,112) de l'élément tubulaire par l'intermédiaire de moyens d'accrochage à baïonnette (18, 20).

3. Ensemble selon la revendication 1 ou la revendication 2,
**caractérisé en ce qu'**il comprend des moyens d'encliquetage (22, 24) pour lier la deuxième partie (14) de l'élément tubulaire à la base (4) et que la deuxième partie (14) de l'élément tubulaire est étroitement interposée entre la base (4) et le flacon (2) perpendiculairement à ladite direction d'allongement.

4. Ensemble selon l'une quelconque des revendications 1 à 3, **caractérisé en ce que** ledit élément tubulaire (108) est intégré à la base (104).

5. Ensemble selon l'une quelconque des revendications précédentes, **caractérisé en ce que** les moyens élastiques (10,110) sont constitués par :
- une succession d'anneaux (26) perpendiculaires à la direction d'allongement (6), et
- une succession de ponts (28) reliant deux anneaux successifs, disposés de telle sorte que radialement à la direction d'allongement deux ponts successifs présentent un décalage angulaire (α).

## Claims

1. An assembly (1, 101) adapted to contain a fluid, in particular a cosmetic fluid, comprising:.
- a bottle (2) extending in an elongate direction (6) and comprising a neck (30) via which said fluid is adapted to flow;
- a substantially tubular base (4, 104) extending in said elongate direction, substantially covering said bottle and having a base (5) against which said bottle rests in contact;
- retaining means adapted to hold said bottle in said base,
**characterised in that** said retaining means comprise:
- a collar (16, 166) bearing on said bottle about its neck;
- a tubular member (8, 108) extending in said elongate direction (6), said tubular member comprising resilient means (10, 110) disposed between a first portion (12, 112) and a second portion (14, 114) of said tubular member in order to be able to vary the distance between said first portion (12, 112) and said second portion (14, 114) of said tubular member, said tubular member (8, 108) being coupled to said base (4, 104) by means of its second portion (14, 114);
- hooking means (18, 20) adapted to secure said collar (16, 116) to said first portion (12, 112) of said tubular member.

2. An assembly as claimed in claim 1, **characterised in that** said collar (16, 116) is secured on said first portion (12, 112) of said tubular member by means of bayonet hooking means (18, 20).

3. An assembly as claimed in claim 1 or claim 2, **characterised in that** it comprises snap-locking means (22, 24) adapted to couple said second portion (14) of said tubular member to said base (4) and **in that** said second portion (14) of said tubular member is tightly interposed between said base (4) and said bottle (2) perpendicular to said elongate direction.

4. An assembly as claimed in any one of claims 1 to 3, **characterised in that** said tubular member (108) is integral with said base (104).

5. An assembly as claimed in any one of the preceding claims, **characterised in that** said resilient means (10, 110) are formed by:
- a sequence of rings (26) perpendicular to said elongate direction (6);
- a sequence of bridges (28) connecting two successive rings, disposed such that two successive bridges present an angular offset (α) radially to said elongate direction.

## Patentansprüche

1. Anordnung (1, 101), die dafür vorgesehen ist, eine Flüssigkeit zu enthalten, insbesondere eine kosmetische Flüssigkeit, umfassend:
- einen Flakon (2), der sich in einer Längsrichtung (6) erstreckt und einen Hals (30) aufweist, über den ein Ausfließen der Flüssigkeit vorgesehen ist,
- eine im Wesentlichen röhrenförmige Basis (4, 104), die sich entlang der Längsrichtung erstreckt, den Großteil des Flakons umhüllt und ein Bodenteil (5) aufweist, auf dem der Flakon ruht,
- Rückhaltemittel, um den Flakon in der Basis zu halten,
**dadurch gekennzeichnet, dass** die Rückhaltemittel Folgendes umfassen:
- eine Buchse (16, 116), die auf dem Flakon um den Hals herum aufliegt,
- ein röhrenförmiges Element (8, 108), das sich in Längsrichtung (6)erstreckt, wobei in das röhrenförmige Element elastische Elemente (10, 110) integriert sind, die sich zwischen einem ersten Abschnitt (12, 112) und einem zweiten Abschnitt (14, 114) des röhrenförmigen Elements befinden, um den Abstand zwischen dem ersten Abschnitt (12, 112) und dem zweiten Abschnitt (14, 114) des röhrenförmigen Elements verändern zu können, wobei das röhrenförmige Element (8, 108) über seinen zweiten Abschnitt (14, 114) mit der Basis (4, 104) verbunden ist,
- Befestigungsvorrichtungen (18, 20), um die Buchse (16, 116) am ersten Abschnitt (12, 112) des röhrenförmigen Elements zu befestigen.

2. Anordnung nach Anspruch 1, **dadurch gekennzeichnet, dass** die Buchse (16, 116) auf dem ersten Abschnitt (12, 112) des röhrenförmigen Elements mit Hilfe eines Bajonettverschlusses (18, 20) befestigt ist.

3. Anordnung nach Anspruch 1 oder 2, **dadurch gekennzeichnet, dass** sie Einrastvorrichtungen (22, 24) umfasst, um den zweiten Abschnitt (14) des röhrenförmigen Elements mit der Basis (4) zu verbinden, und **dadurch**, dass der zweite Abschnitt (14) des röhrenförmigen Elements senkrecht zur Längsrichtung ohne Spiel zwischen der Basis (4) und dem Flakon (2) angeordnet ist.

4. Anordnung nach einem der Ansprüche 1 bis 3, **dadurch gekennzeichnet, dass** das röhrenförmige Element (108) in die Basis (104) integriert ist.

5. Anordnung nach einem der vorhergehenden Ansprüche, **dadurch gekennzeichnet, dass** die elastischen Elemente (10, 110) bestehen aus:
- einer Abfolge von Ringen (26) senkrecht zur Längsrichtung (6) und
- einer Reihe von Stegen (28), die zwei aufeinanderfolgende Ringe miteinander verbinden und so angeordnet sind, dass radial zur Längsrichtung zwei aufeinanderfolgende Stege einen Versatz zueinander in einem Winkel (a) aufweisen.
